# EUROPÄISCHE PATENTANMELDUNG

(11) **EP 1 793 024 A1**
(43) Veröffentlichungstag der Anmeldung: **06.06.2007**
(21) Anmeldenummer: 05028603.8
(22) Anmeldetag: 28.12.2005
(51) Int. Cl.: D04H 18/00

(54) **Nadelmaschine sowie Verfahren zum Betreiben derselben**

(30) Priorität: 01.12.2005 EP 05026263
(71) Anmelder: Huyck Austria Ges. m.b.H., 2640 Gloggnitz (AT)
(72) Erfinder: Luger, Walter, 2640 Gloggnitz (AT)
(74) Vertreter: Popp, Eugen

(57) **Zusammenfassung**

Die Erfindung betrifft eine Nadelmaschine, insbesondere zur Verwendung bei der Herstellung von Papiermaschinenfilzen, wobei die Nadelmaschine wenigstens eine, im Betrieb in axialer Richtung hin und her bewegbare Changierwalze aufweist. Ferner betrifft die Erfindung ein Verfahren zum Betreiben einer solcher Nadelmaschine.

## Beschreibung

Die Erfindung betrifft eine Nadelmaschine sowie ein Verfahren zum Betreiben einer Nadelmaschine gemäß den Oberbegriffen der Patentansprüche 1, 2 und 7.

Nadelmaschinen der hier fraglichen Art sind bekannt und finden im Bereich der Nadelvließverfestigung Anwendung, wobei derartige Nadelmaschinen beispielsweise auch bei der Herstellung von Papiermaschinenfilzen verwendet werden. Die Nadelmaschinen weisen Nadelbretter mit speziellen Nadelteilungen auf, die bestimmte Rapporte aufweisen. Den Nadelteilungen ist hierbei gemeinsam, daß es bestimmte Vorschubbereiche gibt, die sich in Millimetern Vorschub des Filzes pro Nadelbretthub angeben lassen und die auf der Filzoberfläche, in aller Regel unerwünschte, Markierungen erzeugen, die für anspruchsvolle Anwendungen des Filzes, wie z.B. auf einer Papiermaschine, nicht akzeptabel sind.

Darüber hinaus entstehen beim Nadeln auf der Filzoberfläche sichtbare Rapporte, die durch einen natürlichen Breiteneinsprung während des Nadelns bedingt sind.

Durch diese Rapporte werden auf den behandelten Filzen unschöne Muster bzw. Artefakte erzeugt, die nicht gewünscht sind und sich bei der Verwendung der Filze in Papiermaschinen in dem hergestellten Papier manifestieren.

Dieser Nachteil ist bisherigen Nadelmaschinen inhärent und es ist äußerst schwierig bis unmöglich, ein über den gesamten Filz einheitliches textiles Oberflächenbild zu erhalten. In der Vergangenheit wurde beim Versuch einer Vereinheitlichung des Oberflächenbildes des hergestellten Filzes auf eine unregelmäßige Verteilung der Nadeln auf der Fläche des Nadelbretts zurückgegriffen, wobei eine solche ungleichmäßige Verteilung immer einen Kompromiß darstellt und für viele Anwendungen ein dennoch unzureichendes Ergebnis liefert.

In umgekehrter Richtung ist es mit den bisher üblichen Nadelmaschinen jedoch auch nicht möglich, einen gezielten Rapport, ein bestimmtes Muster oder eine bestimmte Strukturierung bewußt in einem Filz herbeizuführen, da auch in diesem Fall die durch eine Nadelmaschine inhärent erzeugten Rapporte störend sind.

Die Aufgabe der Erfindung besteht darin, die oben beschriebenen Probleme zu lösen und eine Nadelmaschine zur Verfügung zu stellen, mittels derer es möglich ist, einen Filz ohne Rapporte oder mit gewünschten Rapporten auf einer textilen Oberfläche und/oder einer Filzoberfläche zu erzeugen.

Diese Aufgabe wird durch eine Nadelmaschine gemäß den Patentansprüchen 1 und 2 sowie durch ein Verfahren gemäß Patentanspruch 7 gelöst.

Insbesondere wird die Aufgabe durch eine Nadelmaschine, insbesondere zur Verwendung bei der Herstellung von Papiermaschinenfilzen gelöst, wobei die Nadelmaschine wenigstens eine, im Betrieb in axialer Richtung, vorzugsweise hin und her, bewegbare, als Changierwalze ausgebildete, Walze aufweist, durch die das zu benadelnde Produkt quer zur Nadelrichtung, d.h. in axialer Richtung, entsprechend der Bewegung der Changierwalze, bewegbar ist.

Darüber hinaus wird die Aufgabe durch eine Nadelmaschine, insbesondere zur Verwendung bei der Herstellung von Papiermaschinenfilzen gelöst, wobei die Nadelmaschine wenigstens eine Breithaltevorrichtung aufweist, die in axialer Richtung hin und her bewegbar ist und durch die das zu benadelnde Produkt quer zur Nadelrichtung, d.h. in axialer Richtung, entsprechend der Bewegung der Breithaltevorrichtung, bewegbar ist.

Ein wesentlicher Punkt der Erfindung besteht darin, daß durch eine gezielte seitliche Verschiebung der Nadeleinstichpunkte in einem Filz oder einem anderen textilen Flächengebilde eine Vergleichmäßigung der Verteilung der Einstiche erreicht werden kann. Dieser Effekt ist unabhängig von einer verwendeten Nadelteilung. Somit ist es erfindungsgemäß möglich, durch eine hin und her bewegte Walze ungewollte Rapporte zu vermeiden oder durch eine gezielt gesteuerte axiale Verschiebung einer oder mehrerer Walzen in der Nadelmaschine gezielt Rapporte, Muster oder Ungleichmäßigkeiten in dem bearbeiteten textilen Flächengebilde, wie beispielsweise einem Filz zu erzeugen.

Ferner ist es mittels dieser Technologie möglich, eine Bildung von "Nadelgassen", nämlich rapportartigen Markierungen an der genadelten Textiloberfläche, zu verhindern oder wahlweise gezielt zu verstärken.

Erfindungsgemäß wird zumindest eine angetriebene oder mitlaufende Walze quer zur Vorschubbewegung, d.h. in axialer Richtung der jeweiligen Walze, hin und her, d.h. changierend, bewegt.

Je nachdem, wie viele und welche Walzen einer Nadelmaschine bewegt werden, ist hierbei ein unterschiedliches Ergebnis hinsichtlich eines Rapports oder Musters erzeugbar. Es sei an dieser Stelle betont, daß im Falle mehrerer Changierwalzen deren Bewegung gleichsinnig oder gegenläufig sein kann. Darüber hinaus ist auch ein Hub und eine Hubfrequenz individuell pro Walze, vorzugsweise stufenlos, einstellbar.

Gemäß einer Ausführungsform der Erfindung beträgt ein Hub der Changierwalze und/oder Breithaltevorrichtung 0 mm bis 15 mm, vorzugsweise 0 mm bis 12 mm und besonders bevorzugt 0 mm bis 10 mm. Ein größerer Hub bis zum Dreifachen des angegebenen Wertes sowie ein besonders kleiner Hubbereich von 1,5 mm ist je nach Anwendung und zu erzielendem Muster denkbar.

Des weiteren ist der Hub der Changierwalze und/oder Breithaltevorrichtung stufenlos einstellbar und kann gegebenenfalls während des Betriebs geändert werden.

Eine Hubfrequenz liegt erfindungsgemäß im Bereich von 1 bis 120 Hüben pro Minute, wobei betont sei, daß die Bewegung der Changierwalze und/oder Breithaltevorrichtung in axialer Richtung kontinuierlich verläuft. Ebenso wie die Hubhöhe der Changierwalze und/oder Breithaltevorrichtung ist auch deren Hubfrequenz stufenlos einstellbar.

Ein Antrieb für eine Hubbewegung der wenigstens einen Changierwalze und/oder Breithaltevorrichtung erfolgt alternativ oder in Kombination mechanisch, hydraulisch, elektrisch, magnetisch und/oder pneumatisch, wobei betont sei, daß je nach Hubfrequenz und Hubhöhe sowie Größe und Gewicht der Walze und/oder Breithaltevorrichtung ein unterschiedlicher Antrieb vorgesehen sein kann. An dieser Stelle sei betont, daß die Breithaltevorrichtung als Walze oder als Walzenkombination, insbesondere aus 3 bis 5 Walzen, ausgebildet sein kann.

Ferner ist es möglich, eine Changierung des textilen Flächengebildes mit Hilfe eines zusätzlichen Walzenpaares zwischen der Nadelmaschine und einem Spannwagen auf einer Filzeinlauf- und/oder -auslaufseite zu realisieren. Des weiteren ist es möglich, in der Nadelmaschine eingesetzte Breithalter bzw. vorerwähnte Breithaltevorrichtung quer zur Filzlaufrichtung als Changiereinheit auszubilden. Es sei an dieser Stelle betont, daß im Sinne dieser Erfindung eine Walze auch als hin und her bewegbarer Bereich ausgebildet sein kann, über den das bearbeitete textile Flächengebilde lediglich hinweggleitet, ohne daß dieser Bereich eine Drehbewegung ausführt.

Hinsichtlich Antriebsmöglichkeiten für die Hubbewegung einer Walze, eines Walzenpaars oder eines Breithalters, quer zur Filzlaufrichtung, sind erfindungsgemäß die im folgenden genannten Möglichkeiten vorgesehen. Ein mechanischer Antrieb über eine Pleuelstange, wie beispielsweise ein Kulissenantrieb, ein Exzenterantrieb, eine Kurven- oder Schrägscheibe und dgl. mechanische Antriebe. Ferner sind hydraulische Antriebe, beispielsweise mittels Hydraulikzylinder oder einem Hydraulikmotor vorgesehen. Des weiteren kann die Hubbewegung elektrisch mittels eines Elektromotors mit Getriebe oder mit Spindel vorgesehen sein. Selbiges gilt für einen pneumatischen Antrieb mit Hilfe eines pneumatischen Zylinders oder Motors unter Zuhilfenahme eines Getriebes oder einer Spindel.

Des weiteren wird die Aufgabe der Erfindung durch ein Verfahren zum Betreiben einer Nadelmaschine, insbesondere bei der Herstellung von Papiermaschinenfilzen gelöst, wobei wenigstens eine Walze der Nadelmaschine im Betrieb in axialer Richtung, vorzugsweise hin und her, bewegt wird. Die Bewegung der Walze erfolgt erfindungsgemäß mit einem Hub von 0 mm bis 15 mm, vorzugsweise von 0 mm bis 12 mm und besonders bevorzugt von 0 mm bis 10 mm, wobei der Hub der Walze, insbesondere im Betrieb, stufenlos ein- und/oder nachgestellt wird.

Weitere Ausführungsformen der Erfindung ergeben sich aus den Unteransprüchen.

Nachfolgend wird die Erfindung anhand eines Ausführungsbeispiels beschrieben, das anhand der Abbildungen näher erläutert wird. Hierbei zeigen:
- Fig. 1: eine schematische Darstellung einer Nadelmaschine;
- Fig. 2: eine schematische Darstellung einer Changierwalze mit Antriebseinheit für eine Hubbewegung;
- Fig. 3: eine Detaildarstellung der Changierwalze mit Antriebseinheit aus Fig. 2.

In Fig. 1 ist in schematischer Darstellung eine Nadelmaschine gezeigt, wobei die mit A gekennzeichnete Walze die Antriebswalze des Systems darstellt. Die mit D gekennzeichneten Walzen sind Umlenkwalzen, mittels derer das zu transportierende und zu nadelnde textile Flächengebilde einerseits bewegt und andererseits auf Spannung gehalten wird. Die mit Z bezeichneten Einrichtungen sind die jeweiligen Nadelzonen der Nadelmaschine, wobei im oberen Bereich der Abbildung, mit B bezeichnet, ein Breithalter für das textile Flächengebilde schematisch angegeben ist. Im unteren Bereich der Abbildung ist eine mit C bezeichnete externe Changiereinheit dargestellt. Eine Zuführung des textilen Flächengebildes, insbesondere Filzes, findet von den dargestellten Rollen statt, deren Material entgegen dem Uhrzeigersinn in einer Nadelmaschine bewegt wird. Erfindungsgemäß ist es möglich, eine oder mehrere der Walzen A, B, C oder D im Changierbetrieb zu betreiben.

In Fig. 2 ist eine Changierwalze dargestellt, deren Hub in axialer Richtung durch einen Doppelpfeil angegeben und mit 0-X gekennzeichnet ist, wobei 0-X die Hubhöhe der Changierwalze bezeichnet.

Wie in Fig. 3 in vergrößerter Darstellung erkennbar, wird die Changierwalze mittels eines Kulissenantriebs in changierender Weise von links nach rechts und zurück bewegt.

An dieser Stelle sei darauf hingewiesen, daß alle oben beschriebenen Teile für sich alleine gesehen und in jeder Kombination, insbesondere die in den Zeichnungen dargestellten Details als erfindungswesentlich beansprucht werden. Abänderungen hiervon sind dem Fachmann geläufig.

## Patentansprüche

1. Nadelmaschine, insbesondere zur Verwendung bei der Herstellung von Papiermaschinenfilzen,
**dadurch gekennzeichnet, daß**
die Nadelmaschine wenigstens eine, im Betrieb in axialer Richtung hin und her bewegbare, als Changierwalze ausgebildete Walze (A, B, C, D) aufweist, durch die das zu benadelnde Produkt quer zur Nadelrichtung, d.h. in axialer Richtung, bewegbar ist.

2. Nadelmaschine, insbesondere zur Verwendung bei der Herstellung von Papiermaschinenfilzen,
**dadurch gekennzeichnet, daß**
die Nadelmaschine wenigstens eine Breithaltevorrichtung (B) aufweist, die in axialer Richtung hin und her bewegbar ist und durch die das zu benadelnde Produkt quer zur Nadelrichtung, d.h. in axialer Richtung, bewegbar ist.

3. Nadelmaschine nach einem der vorhergehenden Ansprüche,
**dadurch gekennzeichnet, daß**
ein Hub der Changierwalze und/oder Breithaltevorrichtung (A, B, C, D) 0 mm bis 15 mm, vorzugsweise 0 mm bis 12 mm und besonders bevorzugt 0 mm bis 10 mm beträgt.

4. Nadelmaschine nach einem der vorhergehenden Ansprüche,
**dadurch gekennzeichnet, daß**
der Hub der Changierwalze und/oder Breithaltevorrichtung (A, B, C, D) stufenlos einstellbar ist.

5. Nadelmaschine nach einem der vorhergehenden Ansprüche,
**dadurch gekennzeichnet, daß**
eine Hubfrequenz stufenlos einstellbar ist.

6. Nadelmaschine nach einem der vorhergehenden Ansprüche,
**dadurch gekennzeichnet, daß**
ein Antrieb für eine Hubbewegung der wenigstens einen Walze und/oder Breithaltevorrichtung (A, B, C, D) alternativ oder in Kombination mechanisch, hydraulisch, elektrisch, magnetisch und/oder pneumatisch erfolgt.

7. Verfahren zum Betreiben einer Nadelmaschine, insbesondere bei der Herstellung von Papiermaschinenfilzen,
**dadurch gekennzeichnet, daß**
wenigstens eine Walze und/oder wenigstens eine Breithaltevorrichtung (A, B, C, D) der Nadelmaschine im Betrieb in axialer Richtung, vorzugsweise hin und her, bewegt wird.

8. Verfahren nach Anspruch 7,
**dadurch gekennzeichnet, daß**
die Walze und/oder Breithaltevorrichtung (A, B, C, D) mit einem Hub von 0 mm bis 15 mm, vorzugsweise von 0 mm bis 12 mm und besonders bevorzugt von 0 mm bis 10 mm bewegt wird.

9. Verfahren nach einem der Ansprüche 7 oder 8,
**dadurch gekennzeichnet, daß**
der Hub der Walze und/oder Breithaltevorrichtung (A, B, C, D), insbesondere im Betrieb, stufenlos ein- und/oder nachgestellt wird.
